# EUROPÄISCHE PATENTSCHRIFT

(11) **EP 1 854 926 B1**
(45) Veröffentlichungstag und Bekanntmachung des Hinweises auf die Patenterteilung: **18.07.2012**
(21) Anmeldenummer: 06405197.2
(22) Anmeldetag: 11.05.2006
(51) Int. Cl.: E03D 1/34

(54) **Ablaufgarnitur für einen Spülkasten**
Outlet device for a flushing cistern
Dispositif d'écoulement pour réservoir de chasse d'eau

(43) Veröffentlichungstag der Anmeldung: 14.11.2007
(73) Patentinhaber: Geberit International AG, 8645 Jona (CH)
(72) Erfinder: Oengören, Abdullah, 8370 Sirnach (CH)
(74) Vertreter: Frischknecht, Harry Ralph

(56) Entgegenhaltungen:
- EP-A- 0 086 176
- AT-B- 299 825
- DE-C- 241 504
- US-A- 3 705 428

## Beschreibung

Die Erfindung betrifft eine Ablaufgarnitur für einen Spülkasten nach dem Oberbegriff des Anspruchs 1. Eine gattungsgemässe Ablaufgarnitur ist in der CH 676 263 A offenbart.

Bei den allgemein bekannten Ablaufgarnituren der genannten Art kann eine Spülung durch Anheben des Überlaufrohres ausgelöst werden. Das Anheben des Überlaufrohres erfolgt in der Regel mit einer Betätigungsvorrichtung, die beispielsweise eine Taste aufweist. Nach der Auslösung einer Spülung gelangt das im Spülkasten gelagerte Wasser infolge der Gravitation durch die Auslauföffnung in ein Ablaufrohr und schliesslich in eine WC-Schüssel oder in ein Urinal. Die Spülung wird unterbrochen, indem das Überlaufrohr auf den Ventilsitz fällt. Ein solcher Spülvorgang ist mit Geräuschen verbunden, die unterschiedliche Ursachen besitzen. Um diese Geräusche zu vermindern, ist bei der Ablaufgarnitur nach der CH 676 263 A vorgesehen, dass an der Unterseite des Ventiltellers ein Körper angeordnet ist, der bei einer Spülunterbrechung kurz vor dem Schliessen des Ventils mit der Mündungskante der Auslauföffnung einen Spalt bildet, um den Strömungswiderstand an der Mündungskante zu erhöhen. Dadurch soll erreicht werden, dass der Ventilteller kurz vor dem Schliessen des Ventils keine grosse Beschleunigung erfährt und weitgehend geräuschlos in die Schliessposition bewegt wird.

Bei der Ablaufgarnitur nach der DE 199 31 203 A wird für den gleichen Zweck vorgeschlagen, dass oberhalb des Dichtelementes bzw. am Ventilteller am Überlaufrohr ein Strömungsabweiser angeordnet wird. Damit soll vermieden werden, dass das Dichtelement vor der Spülunterbrechung unzulässig beschleunigt wird.

Mit den genannten Massnahmen kann lediglich das Geräusch vermindert werden, das durch den Aufschlag des Überlaufrohres bzw. des Ventiltellers auf den Ventilsitz erzeugt wird. Die übrigen Geräuschquellen werden aber hierbei nicht beeinflusst.

Die EP-A-0 086 176 offenbart eine Ablaufgarnitur mit einer pneumatischen Spülauslösung. Die Auslauföffnung wird von einem aus gummielastischem Material hergestellten Körper verschlossen. Dieser Körper besitzt einen Innenraum, in dem sich Wasser und über diesem eine Luftkammer befindet. Eine weitere Luftkammer befindet sich über diesem Körper und diese ist mit der Luftleitung verbunden. Durch Einleiten von Luft in die weitere Luftkammer wird der Körper von der Auslauföffnung abgehoben und dadurch ein mit dem Körper verbundenes Überlaufrohr angehoben. Das Überlaufrohr ragt unten aus dem Körper hinaus.

Die DE-C-241 504 offenbart eine Ablaufgarnitur mit einem Überlaufrohr, das an einem unteren Ende ein vergleichsweise enges Abflussröhrchen aufweist, das in die Auslauföffnung des Spülkastens hineinragt.

Die US-A-3,705,428 offenbart eine Ablaufgarnitur mit einem fest montierten Überlaufrohr. Zur Spülauslösung wird ein Gehäuse der Ablaufgarnitur angehoben.

Die AT-B-299 825 offenbart eine Ablaufgarnitur mit einem Überlaufrohr, das an einem unteren Ende einen Leitkörper aufweist, der bewirken soll, dass das Überlaufrohr nach einer Spülauslösung angehoben bleibt, bis alles Wasser abgeflossen ist.

Der Erfindung liegt die Aufgabe zugrunde, eine Ablaufgarnitur der genannten Art zu schaffen, bei welcher die Spülgeräusche weiter vermindert sind.

Die Aufgabe ist bei einer gattungsgemässen Ablaufgarnitur gemäss Anspruch 1. Der Erfindung liegt die Erkenntnis zugrunde, dass nach der Auslösung einer Spülung durch einen Stau im Ablaufrohr Wasser von unten in das Überlaufrohr gelangt und in diesem zunächst hochsteigt und dann schneller als die Hauptströmung als Überlaufströmung nach unten in das Ablaufrohr ausströmt. Hierbei bildet sich zwischen der Hauptströmung und der Überlaufströmung eine Scherschicht mit turbulenter Wirbelablösung. Diese Wirbel erzeugen stark pulsierende Drücke im Spülsystem. Die Druckpulsationen können mit den im Überlaufrohr entstehenden Luftbewegungen kuppeln und eine akustische Resonanz im Überlaufrohr verursachen. Tritt eine solche Kuppelung auf, erhöht sich das Lärmniveau im Überlaufrohr erheblich.

Bei der erfindungsgemässen Ablaufgarnitur wird das Entstehen der genannten Wirbel mit einer Trenndüse weitgehend verhindert. Dadurch können vor allem die kurzzeitigen Geräusche beim Öffnen des Ventils wesentlich vermindert werden. Diese Geräusche wurden bisher als Gurgeln wahrgenommen und konnten mit den oben erwähnten bekannten Ablaufgarnituren im Wesentlichen nicht beeinflusst werden.

Nach einer Weiterbildung der Erfindung ist vorgesehen, dass die Trenndüse hülsenformig ausgebildet ist. Dies ermöglicht eine besonders einfache und dennoch wirksame Herstellung der Trenndüse. Eine solche hülsenförmige Trenndüse kann beispielsweise sehr einfach an einer Führungsdüse angeordnet werden, die sich am unteren Ende des Überlaufrohres befindet.

Die Trenndüse erstreckt sich in ein nach der Auslauföffnung angeordnetes Abgangsrohr. Eine besonders wirksame Geräuschminderung ergibt sich dann, wenn gemäss einer Weiterbildung der Erfindung die Trenndüse ein Länge aufweist, die um ein Mehrfaches grösser ist als ein Innendurchmesser der Trenndüse. Damit kann die Scherschicht zwischen der Hauptströmung und der Überlaufströmung und somit die Entstehung einer turbulenten Wirbelablösung besonders wirksam vermieden werden.

Nach der Erfindung ist vorgesehen, dass die Trenndüse konzentrisch zum Überlaufrohr angeordnet ist und dass zwischen der Trenndüse und dem Überlaufrohr ein Durchgang für das Spülwasser vorgesehen ist. Beispielsweise kann die Trenndüse mit dem unteren Ende des Überlaufrohres verbunden sein. Dadurch kann das im Überlaufrohr vorhandene Wasser und auch nachfolgend die Luft im Wesentlichen wie bisher ungehindert abströmen. Vorzugsweise ist die Trenndüse ein separates Teil und von oben in das Überlaufrohr eingesetzt.

Nach einer Variante ist vorgesehen, dass das Ventilrohr an seinem unteren Ende eine konisch verjüngte Führungsdüse aufweist und dass die Trenndüse in dieser Führungsdüse sitzt. Dies ermöglicht eine besonders einfache und kostengünstige Herstellung als auch Montage.

Gemäss einer Weiterbildung der Erfindung ist die Trenndüse konzentrisch in einem Abgangsrohr befestigt. Beispielsweise kann die Trenndüse über Stege mit einer umlaufenden Wandung des Abgangsrohres befestigt sein. Beim Hochziehen des Überlaufrohres verbleibt somit die Trenndüse fest im Abgangsrohr. Die Trenndüse kann beispielsweise am Abgangsrohr angeformt sein. Vorzugsweise erstreckt sich die Trenndüse nach oben in die Mündung des Überlaufrohres. Auch in diesem Fall ist die Trenndüse vorzugsweise hülsenförmig ausgebildet. Ihr Aussendurchmesser ist kleiner als der Aussendurchmesser des Überlaufrohres am unteren Ende.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: schematisch ein Schnitt durch eine erfindungsgemässe Ablaufgarnitur in der Ausgangsstellung,
- Figur 2: ein Schnitt gemäss Figur 1, jedoch nach Auslösung einer Spülung,
- Figur 3: schematisch ein Vertikalschnitt durch einen unteren Teil der erfindungsgemässen Ablaufgarnitur zur Erläuterung der Strömungsverhältnisse,
- Figur 4: ein Schnitt gemäss Figur 3, jedoch mit einer Ausführung gemäss einer Variante,
- Figur 5: ein vertikaler Schnitt durch ein unteres Ende einer erfindungsgemässen Ablaufgarnitur gemäss einer weiteren Variante und
- Figur 6: schematisch ein Schnitt durch einen Spülkasten mit einer Ablaufgarnitur nach dem Stand der Technik zur Erläuterung der Strömungsverhältnisse.

Die Figur 1 zeigt eine erfindungsgemässe Ablaufgarnitur 1, die in an sich bekannter Weise in einer Öffnung 23 eines Spülkastens 3 befestigt ist. Von dem an sich bekannten Spülkasten 3 ist hier lediglich ein Bereich des Bodens gezeigt. Er ist in bekannter Weise so ausgebildet, dass er Wasser 26 bis zu einem Niveau 22 aufnehmen kann. Ein Überlaufrohr 11 besitzt an einem oberen Ende eine Eintrittsöffnung 9, die über dem Niveau 22 des Wassers 26 liegt. Das Überlaufrohr 11 ist anhebbar in einem Gehäuse 2 gelagert und besitzt einen an sich bekannten Schwimmer 12. Zur Auslösung einer Spülung wird das Überlaufrohr 11 mit einer hier nicht gezeigten Betätigungsvorrichtung angehoben. Hierbei wird ein Dichtungselement 4 von einem Ventilsitz 13 abgehoben, so dass Wasser 26 durch das geöffnete Ventil gemäss der Figur 2 abfliessen kann. Das Wasser 26 strömt hierbei durch seitliche Öffnungen 7 des Gehäuses 2 in einen Auslaufstutzen 8 und schliesslich durch ein Abgangsrohr 10 in den auszuspülenden und hier nicht gezeigten Sanitärartikel.

In der Figur 2 ist diese Strömung mit Pfeilen 15 angedeutet. Diese Pfeile 15 entsprechen der Hauptströmung. Ein Teil des Wassers 26 dieser Hauptströmung gelangt von unten in das Überlaufrohr 11 und steigt in diesem nach oben. Dies ist in der Figur 6 angedeutet.

Die Figur 6 zeigt einen Spülkasten nach dem Stand der Technik, wobei das Überlaufrohr 11 abgehoben und damit das Ventil geöffnet ist. Wie ersichtlich, hat sich kurz nach der Spülauslösung im Überlaufrohr 11 eine Wassersäule 20 gebildet. Das Wasser dieser Wassersäule 20 strömt gemäss dem Pfeil 16 nach unten und zwar schneller als die Hauptströmung. Zwischen der Hauptströmung gemäss den Pfeilen 15 und der Überlaufströmung gemäss Pfeil 16 bildet sich eine Scherschicht S, die mit zwei Linien angedeutet ist und gemäss dem Doppelpfeil 21 einen Innendurchmesser besitzt. Diese Scherschicht S ist im Wesentlichen etwa kreiszylindrisch und verläuft etwa koaxial zum Auslaufstutzen 8. In dieser Scherschicht S bilden sich turbulente Wirbelablösungen, die pulsierende Drücke im Spülsystem erzeugen. Dies bewirkt eine akustische Resonanz im Überlaufrohr 11 und führt zu Geräuschen, insbesondere zu gurgelnden Geräuschen.

Um diese turbulenten Wirbelablösungen erfindungsgemäss zu vermeiden, ist gemäss den Figuren 1 bis 3 am unteren Ende des Überlaufrohres 11 eine Trenndüse 6 angeordnet, die einen durchgehenden inneren Kanal 25 aufweist. Die Trenndüse 6 hat im Wesentlichen die Form einer im Querschnitt kreisförmigen zylindrischen Hülse, die sich von einer Führungsdüse 5 nach unten erstreckt. Die Trenndüse 6 ist von oben in das Überlaufrohr 11 eingesetzt und mit hakenförmigen Haltemitteln 24 in der Führungsdüse 5 gehalten. Diese Haltemittel 24 sind so ausgebildet, dass zwischen der Trenndüse 6 und der Führungsdüse 5 mehrere Durchgänge 27 bestehen, wie die Figur 1 zeigt. Die Trenndüse 6 ist bei dieser Ausführung beweglich in der Führungsdüse 5 gehalten. Nach der in Figur 4 gezeigten Variante ist die Führungsdüse 6a über mehrere seitlich vorragende Stege 28 fest mit der Führungsdüse 5 verbunden. Die Trenndüse 6 besitzt gemäss Figur 2 einen Durchmesser D und eine Länge L, wobei die Länge L wesentlich grösser und vorzugsweise um ein Mehrfaches grösser ist als der Durchmesser.

Die Figur 3 zeigt die Strömungsverhältnisse nach einer Spülauslösung und somit bei angehobenem Überlaufrohr 11. Die Hauptströmung ist wiederum mit Pfeilen 15 angedeutet. Im Kanal 29 des Überlaufrohres 11 befindet sich Wasser, das in Richtung des Pfeiles 16 und zusätzlich in den Richtungen der Pfeile 17 nach unten aus dem Überlaufrohr 11 ausströmt. Die Überlaufströmung hat zur Folge, dass gemäss Figur 2, in Richtung der Pfeile 14, Luft durch die Eintrittsöffnung 9 in das Überlaufrohr 11 strömt. Die Trenndüse 6 befindet sich dort, wo bisher gemäss Figur 6 zwischen der Hauptströmung und der Überlaufströmung eine Scherschicht S vorhanden war. Die Trenndüse 6 verhindert damit die Bildung turbulenter Wirbelablösungen, die bisher zu einer Geräuschentwicklung führten. Ist der Kanal 29 entleert, so strömt Luft nach, die ebenfalls in den Richtungen der Pfeile 16 und 17 nach unten in das Abgangsrohr 10 strömt. Die Spülung wird in bekannter Weise unterbrochen, indem das Überlaufrohr 11 nach unten auf den Ventilsitz 13 fällt. Dies kann nach einer Voll- oder Teilspülung der Fall sein.

Bei der in Figur 5 gezeigten Variante ist eine Trenndüse 6b vorgesehen, die über Stege 18 koaxial im Auslaufstutzen 8 an diesem befestigt ist. Die Trenndüse 6b erstreckt sich von den Stegen 18 aus nach oben in die Führungsdüse 5, wie die Figur 5 zeigt. Ebenfalls erstreckt sich die Trenndüse 6b von den Stegen 18 aus nach unten. Das Wasser der Hauptströmung gelangt an der Aussenseite der Trenndüse 6b gemäss den Pfeilen 19 nach unten und ist im Bereich der Trenndüse 6b von der Überlaufströmung getrennt, die gemäss Pfeil 16 durch den Kanal der Trenndüse 6b strömt. Auch in diesem Fall befindet sich die Trenndüse 6b in einem Bereich, in dem sich ansonst die oben genannte Scherschicht bilden würde. Beim Anheben des Überlaufrohres 11 verbleibt jedoch die Trenndüse 6b in der gezeigten Position und wird nicht angehoben.

### Bezugszeichenliste

- 1: Ablaufgarnitur
- 2: Gehäuse
- 3: Spülkasten
- 4: Dichtungselement (Ventilteller)
- 5: Führungsdüse
- 6: Trenndüse
- 6a: Trenndüse
- 6b: Trenndüse
- 7: Öffnung
- 8: Auslaufstutzen
- 9: Eintrittsöffnung
- 10: Abgangsrohr
- 11: Überlaufrohr
- 12: Schwimmer
- 13: Ventilsitz
- 14: Pfeil
- 15: Pfeil
- 16: Pfeil
- 17: Pfeil
- 18: Steg
- 19: Pfeil
- 20: Wassersäule
- 21: Doppelpfeil
- 22: Wasserniveau
- 23: Öffnung
- 24: Haltemittel
- 25: Kanal
- 26: Wasser
- 27: Durchgänge
- 28: Stege
- 29: Kanal
- 30: Auslauföffnung
- D: Durchmesser
- L: Länge
- S: Scherschicht

## Patentansprüche

1. Ablaufgarnitur für einen Spülkasten, mit einem Ventilsitz (13) der in Strömungsrichtung gesehen vor einer Auslauföffnung (30) angeordnet ist, mit einem mit diesem Ventilsitz (13) zusammenarbeitenden Dichtungselement (4) eines Überlaufrohres (11), das zum Auslösen einer Spülung nach oben bewegt werden kann, **dadurch gekennzeichnet, dass** unterhalb des Dichtelementes (4) eine Trenndüse (6, 6a, 6b) angeordnet ist, die bei einem Spülvorgang eine Scherschichtbildung zwischen einer äusseren Hauptströmung und einer inneren Überlaufströmung verhindert, wobei die Trenndüse (6, 6a, 6b) konzentrisch zum Überlaufrohr (11) angeordnet und zwischen der Trenndüse (6, 6a, 6b) und dem Überlaufrohr (11) ein Durchgang (27) angeordnet ist.

2. Ablaufgarnitur nach Anspruch 1, **dadurch gekennzeichnet, dass** die Trenndüse (6, 6a, 6b) hülsen- oder rohrförmig ausgebildet ist.

3. Ablaufgarnitur nach Anspruch 1 oder 2, **dadurch gekennzeichnet, dass** die Trenndüse (6, 6a, 6b) sich nach unten in einen nach dem Ventilsitz (13) angeordneten Auslaufstutzen (8) erstreckt.

4. Ablaufgarnitur nach einem der Ansprüche 1 bis 3, **dadurch gekennzeichnet, dass** die Trenndüse (6, 6a, 6b) eine Länge (L) aufweist, die wesentlich grösser und vorzugsweise um ein Mehrfaches grösser ist als ein Innendurchmesser (D) eines Kanals (25) der Trenndüse (6, 6a, 6b).

5. Ablaufgarnitur nach einem der Ansprüche 1 bis 4, **dadurch gekennzeichnet, dass** die Trenndüse (6, 6a) am unteren Ende des Überlaufrohres (11) an diesem befestigt ist.

6. Ablaufgarnitur nach Anspruch 5, **dadurch gekennzeichnet, dass** sich die Trenndüse (6, 6a, 6b) nach oben in das Überlaufrohr (11) erstreckt.

7. Ablaufgarnitur nach Anspruch 5 oder 6, **dadurch gekennzeichnet, dass** die Trenndüse (6, 6a) fest oder beweglich mit dem Überlaufrohr (11) verbunden ist.

8. Ablaufgarnitur nach einem der Ansprüche 1 bis 7, **dadurch gekennzeichnet, dass** das Überlaufrohr (11) an seinem unteren Ende eine sich nach unten konisch verjüngende Führungsdüse (5) aufweist und dass die Trenndüse (6, 6a) mit dieser Führungsdüse (5) verbunden ist.

9. Ablaufgarnitur nach einem der Ansprüche 1 bis 4, **dadurch gekennzeichnet, dass** die Trenndüse (6b) konzentrisch in einem Auslaufstutzen (8) befestigt ist.

## Claims

1. Drain fitting for a flushing cistern, having a valve seat (13) which is arranged upstream of an outflow opening (30) as seen in the direction of flow, having a sealing element (4) of an overflow pipe (11), which interacts with this valve seat (13) and can be moved upwards in order to initiate flushing, **characterized in that** beneath the sealing element (4) there is arranged a separating nozzle (6, 6a, 6b) which prevents the formation of a shear layer between an outer main flow and an inner overflow flow during a flushing operation, wherein the separating nozzle (6, 6a, 6b) is arranged concentrically with the overflow pipe (11) and a through-passage (27) is arranged between the separating nozzle (6, 6a, 6b) and the overflow pipe (11).

2. Drain fitting according to Claim 1, **characterized in that** the separating nozzle (6, 6a, 6b) is formed in a sleeve-like or tubular manner.

3. Drain fitting according to Claim 1 or 2, **characterized in that** the separating nozzle (6, 6a, 6b) extends downwardly into an outflow connector (8) arranged downstream of the valve seat (13).

4. Drain fitting according to one of Claims 1 to 3, **characterized in that** the separating nozzle (6, 6a, 6b) has a length (L) which is much larger and preferably larger by a multiple than an inside diameter (D) of a duct (25) in the separating nozzle (6, 6a, 6b).

5. Drain fitting according to one of Claims 1 to 4, **characterized in that** the separating nozzle (6, 6a) is secured to the overflow pipe (11) at the lower end of the latter.

6. Drain fitting according to Claim 5, **characterized in that** the separating nozzle (6, 6a, 6b) extends upwardly into the overflow pipe (11).

7. Drain fitting according to Claim 5 or 6, **characterized in that** the separating nozzle (6, 6a) is connected to the overflow pipe (11) in a fixed or movable manner.

8. Drain fitting according to one of Claims 1 to 7, **characterized in that** the overflow pipe (11) has a downwardly conically narrowing guide nozzle (5) at its lower end, and **in that** the separating nozzle (6, 6a) is connected to this guide nozzle (5).

9. Drain fitting according to one of Claims 1 to 4, **characterized in that** the separating nozzle (6b) is secured in a concentric manner in an outflow connector (8).

## Revendications

1. Garniture d'évacuation pour un réservoir de chasse d'eau, comprenant un siège de soupape (13) qui est disposé, vu dans le sens d'écoulement, avant une ouverture de sortie (30), comprenant un élément d'étanchéité (4), coopérant avec ce siège de soupape (13), d'un tube de trop-plein (11) qui peut être déplacé vers le haut pour déclencher une chasse, **caractérisée en ce qu'**une buse de séparation (6, 6a, 6b) est disposée en dessous de l'élément d'étanchéité (4), laquelle empêche la formation d'une couche de cisaillement entre un écoulement principal extérieur et un écoulement de trop-plein intérieur lors d'une opération de chasse, la buse de séparation (6, 6a, 6b) étant disposée de manière concentrique au tuyau de trop-plein (11) et un passage (27) étant disposé entre la buse de séparation (6, 6a, 6b) et le tube de trop-plein (11).

2. Garniture d'évacuation selon la revendication 1, **caractérisée en ce que** la buse de séparation (6, 6a, 6b) est réalisée en forme de douille ou sous forme tubulaire.

3. Garniture d'évacuation selon la revendication 1 ou 2, **caractérisée en ce que** la buse de séparation (6, 6a, 6b) s'étend vers le bas dans une tubulure de sortie (8) disposée derrière le siège de soupape (13).

4. Garniture d'évacuation selon l'une quelconque des revendications 1 à 3, **caractérisée en ce que** la buse de séparation (6, 6a, 6b) possède une longueur (L) qui est sensiblement supérieure et de préférence plusieurs fois supérieure à un diamètre intérieur (D) d'un canal (25) de la buse de séparation (6, 6a, 6b).

5. Garniture d'évacuation selon l'une quelconque des revendications 1 à 4, **caractérisée en ce que** la buse de séparation (6, 6a) est fixée au tuyau de trop-plein (11) au niveau de l'extrémité inférieure de celui-ci.

6. Garniture d'évacuation selon la revendication 5, **caractérisée en ce que** la buse de séparation (6, 6a, 6b) s'étend vers le haut dans le tuyau de trop-plein (11).

7. Garniture d'évacuation selon la revendication 5 ou 6, **caractérisé en ce que** la buse de séparation (6, 6a) est reliée au tuyau de trop-plein (11) de manière fixe ou mobile.

8. Garniture d'évacuation selon l'une quelconque des revendications 1 à 7, **caractérisée en ce que** le tuyau de trop-plein (11) possède, au niveau de son extrémité inférieure, une buse de guidage (5) qui va en s'amincissant vers le bas de manière conique, et **en ce que** la buse de séparation (6, 6a) est reliée à cette buse de guidage (5).

9. Garniture d'évacuation selon l'une quelconque des revendications 1 à 4, **caractérisée en ce que** la buse de séparation (6b) est fixée de manière concentrique dans une tubulure de sortie (8).
